# EUROPÄISCHE PATENTSCHRIFT

(11) **EP 1 265 328 B1**
(45) Veröffentlichungstag und Bekanntmachung des Hinweises auf die Patenterteilung: **10.03.2004**
(21) Anmeldenummer: 02010192.9
(22) Anmeldetag: 15.05.2002
(51) Int. Cl.: H01T 13/32, H01T 21/02

(54) **Zündkerze einer Brennkraftmaschine**
Spark plug of an internal combustion engine
Bougie d'allumage d'un moteur à combustion interne

(30) Priorität: 05.06.2001 AT 8672001
(43) Veröffentlichungstag der Anmeldung: 11.12.2002
(73) Patentinhaber: GE Jenbacher GmbH & Co. OHG, 6200 Jenbach (AT)
(72) Erfinder: Egger, Christoph, 6200 Jenbach (AT); Francesconi, Christian, 8600 Bruck a.d. Mur (AT)
(74) Vertreter: Torggler, Paul Norbert, Dr.

(56) Entgegenhaltungen:
- DE-C- 609 353
- GB-A- 247 491
- GB-A- 2 249 345
- US-A- 1 662 878
- US-A- 2 941 363
- US-A- 5 918 571

## Beschreibung

Die vorliegende Erfindung betrifft eine Zündkerze einer Brennkraftmaschine, insbesondere für den Einsatz bei Ottogasmotoren, mit einem Isolatorkörper, mit mindestens einer feststehenden Masseelektrodenträgeranordnung und mit-mindestens einem feststehenden Mittelelektrodenträger, wobei ein zumindest ein Gehäuseoberteil und ein Gehäuseunterteil aufweisendes Zündkerzengehäuse den Isolatorkörper zumindest teilweise umgibt, wobei zumindest der brennkammerseitige Teil des Isolatorkörpers von dem Gehäuseunterteil gemeinsam mit dem Gehäuseoberteil druckfest, vorzugsweise vollständig, umfaßt ist.

Bei den derzeit verfügbaren Zündkerzen für Industriegasmotoren handelt es sich vielfach um Produkte, welche aus der Automobilindustrie abgeleitet wurden und durch entsprechende Verbesserungen für den vorzugsweisen Einsatz in Industriegasmotoren angepaßt wurden. Diese Kerzen weisen in der Regel eine feststehende zylindrische Mittelelektrode auf, welche mit einem Edelmetallpin versehen ist. Bei den feststehenden Masseelektroden werden sowohl die Hakenelektrode als auch zwei bis vier seitlich angebrachte Elektrodenfinger eingesetzt. Derartige Masseelektroden können ebenfalls mit einem Edelmetallplättchen versehen sein. Zündkerzen dieser Art sind aus der EP 0834973 A2, EP 0859436 A1, EP 1049222 A1, DE 19641856 A1 sowie aus der WO 95/25372 bekannt. Zündkerzen mit mehrteiligen Zündkerzengehäuse sind z.B. aus der GB 156,087 A oder aus der US 6,152,095 A bekannt. Ein wesentlicher Nachteil dieser beim Stand der Technik bekannten Zündkerzen besteht darin, daß ihre Druckfestigkeit für einen dauerhaften Betrieb nicht ausreichend gut ausgebildet ist. So kommt es des öfteren bei Zündkerzen gemäß dem Stand der Technik zum unbeabsichtigten Auspressen des Isolatorkörpers oder der Basismittelelektrode. Passiert dies bei Betriebszuständen in denen ein hoher Innendruck im Zylinder der Brennkraftmaschine vorherrscht, so kann es beim Stand der Technik zu einem explosionsartigen Ausschießen von Isolatorkörper und/oder Basismittelelektrode kommen, was unter anderem auch eine Gefährdung des anwesenden Betriebspersonals darstellen kann.

In der US 5,918,571 wie auch in der GB 22 49 345 A ist jeweils eine Zündkerze gemäß Oberbegriff des Anspruchs 1 gezeigt, bei der ein Gehäuseoberteil und ein Gehäuseunterteil den Isolatorkörper umfassen. Im genannten US-Patent weisen Gehäuseoberteil und Gehäuseunterteil einen Überlappungsbereich auf, in dem sie miteinander verpreßt sind. Durch diese Maßnahme wird zwar eine gewisse Druckfestigkeit erreicht. Bei den vor allem bei Industriegasmotoren auftretenden Spitzendrücken im Verbrennungsraum reicht diese jedoch noch nicht aus. In der GB 22 49 345 A wird alternativ vorgeschlagen, die Gehäuseteile miteinander zu verschrauben. Beim Verschrauben ist es jedoch schwierig, immer dieselbe Vorspannung zu erreichen. Dies birgt die Gefahr, daß die Dichtungen zwischen den Gehäuseteilen und dem Isolatorkörper nicht optimal abdichten und es dadurch zum Gasaustritt aus der Zündkerze kommt. Darüber hinaus benötigt eine Verschraubung ausreichende Wandstärken von Gehäuseoberteil und Unterteil, in die die Gewinde eingeschnitten werden können. Dies führt zu dem Nachteil, daß diese relativ breiten Zündkerzen einen erhöhten Platzbedarf haben.

Aufgabe der Erfindung ist es daher, die oben aufgeführten Nachteile zu vermeiden und eine besonders druckfeste, aber auch einfach zu fertigende Zündkerze zur Verfügung zu stellen.

Dies wird erfindungsgemäß dadurch erreicht, daß das Gehäuseoberteil und das Gehäuseunterteil miteinander verschweißt sind.

Durch die erfindungsgemäße Ausbildung des Zündkerzengehäuses mit einem Gehäuseunterteil und einem Gehäuseoberteil können die einzelnen Teile sehr druckfest gefertigt, anschließend auf den Isolatorkörper aufgeschoben und mittels Verschweißen in der Weise zusammengefügt werden, daß eine sehr druckfeste Zündkerze entsteht. Im Anschluß an das Verschweißen tritt beim Abkühlen des Zündkerzengehäuses ein Schrumpfungsprozeß auf, welcher zu einer weiteren Vorspannung führt. Hierdurch werden die günstigerweise vorgesehenen Dichtungen zwischen Isolatorkörper und Zündkerzengehäuse zusätzlich mit Druck beaufschlagt, wodurch eine besonders gute Abdichtung erreicht wird.

Bei der so gefertigten Zündkerze umfaßt der Verbund aus Gehäuseunterteil und Gehäuseoberteil den Isolatorkörper der Zündkerze in der Weise, daß ein ungewolltes Auspressen des Isolatorkörpers oder der Basismittelelektrode aus dem Zündkerzengehäuse wirksam verhindert wird. Die Bezeichnungen Gehäuseunter- und -oberteil beziehen sich auf die normale Einbaulage einer Zündkerze, bei der der Gehäuseunterteil nach unten in Richtung Brennkammer und der Gehäuseoberteil nach oben in Richtung des Zündkerzensteckers zeigt.

Bezüglich der Verbindung der einzelnen Teile des Zündkerzengehäuses ist es besonders günstig, daß diese in ihrem Kontaktbereich vor dem Verschweißen übereinandergeschoben und/oder optional zusätzlich verpreßt sind. Durch diese Art der Verbindung im Kontaktbereich zwischen den einzelnen Teilen des Zündkerzengehäuses wird eine besonders druckfeste Zündkerze hergestellt.

Zur Befestigung der Zündkerze im Zylinder ist es besonders günstig, daß mindestens ein Teil des Zündkerzengehäuses ein Gewinde zum Einschrauben in einen Zylinderkopf aufweist.

Günstige Ausführungsformen sehen vor, daß die einzelnen Teile des Zündkerzengehäuses aus elektrisch leitfähigem Material gefertigt und/oder die Verbindungen der einzelnen Teile des Zündkerzengehäuses in ihrem jeweiligen Kontaktbereich leitfähig ausgebildet sind. Hierdurch kann das Zündkerzengehäuse als elektrisch leitendes Verbindungsstück zwischen mindestens einer Masseelektrode und dem Zylinder bzw. Motorblock verwendet werden.

Die Druckfestigkeit der Zündkerze wird in besonders bevorzugten Ausführungsbeispielen des weiteren dadurch verstärkt, daß der Isolatorkörper mindestens eine vorzugsweise sich über seinen gesamten Umfang erstreckende Wulst aufweist, die vorzugsweise in mindestens einem Kontaktbereich von mindestens zwei Gehäuseteilen, angeordnet ist, wobei sich das Verschweißen auf der Wulst anbietet.

Günstige Ausführungsvarianten des mehrteilig aufgebauten und elektrisch leitenden Zündkerzengehäuses sehen vor, daß die Masselektrodenträgeranordnung am Zündkerzengehäuse angeordnet ist und mindestens eine Masseelektrode aufweist. Die Bezeichnung Masseelektrodenträgeranordnung bezieht sich hierbei auf eine Anordnung von mindestens einem Masseelektrodenträger an welchem wiederum mindestens eine Masseelektrode angeordnet ist.

Zur Gewährleistung einer langen Lebensdauer der Zündkerze sehen einzelne bevorzugte Ausführungsbeispiele vor, daß die Masseelektrodenträgeranordnung, vorzugsweise vier senkrecht zueinander angeordnete, flächige, vorzugsweise nach innen weisende, Masseelektroden aufweist. Hierbei ist es wiederum günstig, daß mindestens eine Masseelektrode und/oder mindestens eine Masseelektrodenträgeranordnung mit mindestens einem Teil des Zündkerzengehäuses verschweißt und/oder in mindestens einen Teil des Zündkerzengehäuses integriert ist.

Bei dem als Gegenstück zu den Masseelektroden und der Masseelektrodenträgeranordnung ausgebildeten Mittelelektrodenträger ist es besonders günstig, daß mindestens eine, vorzugsweise vier, senkrecht zueinander angeordnete - flächige - vorzugsweise nach außen weisende - Mittelelektrode(n) am Mittelelektrodenträger angeordnet ist (sind). Hierbei kann der Mittelelektrodenträger wie auch die Masseelektrodenträgeranordnung einen oder mehrere Einzelelektrodenträger sowie Elektroden aufweisen. Besonders günstig ist, daß die Elektroden des Mittelelektrodenträgers und der Masseelektrodenträgeranordnung jeweils paarweise planparallel gegenüberliegend einen isolierenden Luftspalt zwischen einander aufweisend angeordnet sind. Durch eine derartige Anordnung wird eine sehr gute und zuverlässige Zündung des Brennstoff-Luftgemisches sowie auch eine lange Lebensdauer der druckfesten Zündkerze erreicht.

Eine besonders druckfeste Variante wird dadurch erreicht, daß der Mittelelektrodenträger auf dem Isolatorkörper geschultert ist und/oder die Basismittelelektrode umgibt und/oder mit der Basismittelelektrode vorzugsweise vollständig verschweißt ist. Hierdurch wird vor allem ein ungewolltes Ausdrücken der Basismittelelektrode aus der Zündkerze verhindert.

Im Sinne einer langen Lebensdauer der Zündkerze sehen besonders günstige Ausführungsvarianten vor, daß die Kantenlänge der Mittelelektroden und/oder der Masseelektroden größer 4 mm, vorzugsweise größer 6 mm, ist. Eine weitere Verbesserung der Lebensdauer der Elektroden wird dadurch erreicht, daß die Elektroden des Mittelelektrodenträgeranordnung eine Beschichtung aus Edelmetall und/oder Edelmetallplättchen aufweisen.

Zur Herstellung einer solchen Zündkerze sieht ein günstiges Verfahren vor, daß die einzelnen Gehäuseteile des Zündkerzengehäuses einzeln gefertigt, über einen handelsüblichen Standardisolatorkörper geschoben und/oder übereinander geschoben und verschweißt werden. Hierdurch kann ein Standardisolatorkörper zur Herstellung einer erfindungsgemäßen Zündkerzen verwendet werden, was die Produktionskosten für solche Zündkerze deutlich senkt. Bevorzugt ist vorgesehen, daß die Gehäuseteile mittels Laser miteinander verschweißt werden. Besonders günstig ist es darüber hinaus, daß der Mittelelektrodenträger vorab gefertigt, bündig auf eine Basismittelelektrode des Isolatorkörpers bis zum Isolatorsockel aufgeschoben und verschweißt wird.

Weitere günstige Ausführungsformen sehen vor, daß die Masseelektrodenträgeranordnung mit mindestens einem Teil des Zündkerzengehäuses verschweißt oder integriert in mindestens einem Teil des Zündkerzengehäuses gefertigt wird und daß zum Schweißen ein gepulstes und/oder kontinuierlich arbeitendes Laserschweißverfahren und/oder Elektrodenstrahlschweißverfahren und/oder Plasmaschweißverfahren und/oder Hochvakuumlötverfahren und/oder Elektrodenstrahlschweißverfahren und/oder Plasmaschweißverfahren und/oder Hochvakuumlötverfahren und/oder Widerstandsschweißtechnik angewendet wird.

Weitere Merkmale und Einzelheiten der vorliegenden Erfindung ergeben sich aus der nachfolgenden Figurenbeschreibung. Dabei zeigt:
Fig. 1 eine Schnittdarstellung einer erfindungsgemäßen Zündkerze.

Bei der erfindungsgemäßen Zündkerze wird auf einen Standardisolatorkörper wie er handelsüblich von diversen Zündkerzenherstellern eingesetzt wird zurückgegriffen.

Dieser Isolatorkörper 1 (meist aus Keramik gefertigt) wird unter beidseitiger Beilage einer Dichtung 2 in ein Zündkerzengehäuseoberteil 3 eingeschoben. Das Zündkerzengehäuseunterteil 4 wird ebenfalls auf den Isolatorkörper 1 geschoben. In einem weiteren Fertigungsschritt werden Ober- 3 und Unterteil 4 vorzugsweise im Bereich der Isolatorwulst 15 miteinander verpresst. Im vorgespannten Zustand werden die Gehäuseteile mittels Laser miteinander verschweißt 5 .

Durch diese Bauweise kann das Obergehäuse 3 sehr druckstabil ausgelegt werden. Ein Motordruck bedingtes Ausdrücken des Isolatorkörpers 1 wird somit unterbunden. Durch den Schweißprozeß im Kontaktbereich 5 am vorgespannten Gehäuse 3 werden die Gehäusebauteile dauerhaft vorgespannt und es kommt somit zu einer Abdichtung zwischen Gehäuse 3,4 - Dichtung 2 und Isolatorkörper 1.

Als Werkstoffe für Gehäuseober- und -unterteil 3,4 können schweißbare Baustähle, Edelstähle sowie deren Legierungen aber auch Nickelbasislegierungen oder Messinglegierungen zum Einsatz kommen. Der Vorteil des Messinggehäuses liegt in der besseren Wärmeableitung.

Durch die gewählte zweischalige Form des Gehäuses kann eine sehr kompakte Hochdruckkerze mit zB M18 x 1,5 Gewinde 13 hergestellt werden.

An den Gehäuseunterteil 4 kann motorseitig eine Masseelektrodenträgeranordnung 6 aufgebracht werden. Im konkreten Fall wird aus Gründen der Temperatur und Heißkorrosionsbeständigkeit ein Masseelektrodenträgeranordnung 6 aus Inco Alloy 600 (WNr 2.4816) mittels Laser mit dem Gehäuse im Bereich 7 verschweißt. Als Alternativen können ebenfalls andere Nickelbasislegierungen oder Hochtemperaturedelstähle zum Einsatz kommen. Der Masseelektrodenträgeranordnung 6 könnten gegebenenfalls auch in einem Stück also als integrierender Bestandteil des Gehäuseunterteils 4 gefertigt werden.

Durch die Ausführung des Masseelektrodenträgeranordnung 6 mit 4 Elektrodenfingern ist für eine gute Gemischzugänglichkeit gesorgt.

Die Masseelektrodenträgeranordnung 6 sind mit Edelmetallplättchen (= Masseelektroden 9) versehen, diese werden mittels Laser einseitig oder beidseitig mit dem Träger 6 verschweißt. Die Schweißung ist so angebracht, daß an den Elektrodenseiten der Spalt verschlossen wird. Das heißt zwischen Edelmetallplättchen und Elektrodenträgerfingern besteht kein offener Spalt (oder Öffnung) durch welche Gas eintreten können.

Durch diese Konstruktion ist es möglich in Bezug auf die kompakte Gesamtbauteilgröße sehr lange Elektrodenabbrandkanten herzustellen. Es werden an der Masseelektrodenträgeranordnung Edelmetallplättchen 9 mit einer Kantenlänge größer 4,0 mm eingesetzt.

Im konkreten Fall beträgt die Kantenlänge der Masseelektrode 9 6,25 mm.

Bei den Masseelektroden 9 kommen Plättchen mit den Abmessungen 6,25 x 1,6 x 0,5 mm (es können auch andere Abmessungen eingesetzt werden) zum Einsatz. Als Edelmetall können z.B. Pt Rh Legierungen (90/10, 95/5, 80/20, 75/25) verwendet werden.

Als Schweißverfahren können gepulste Laser, kontinuierlich arbeitende Laser (CW-Laser) , Elektronenstrahlschweißverfahren oder Vakuum- und Hochvakuumlötverfahren sowie das Plasmaschweißen oder die Widerstandsschweißtechnik eingesetzt werden.

Die Basismittelelektrode 12 des Isolatorkörpers 1 wird mit einem Mittelelektrodenträger 10 im Bereich 11 verschweißt. Durch den Mittelelektrodenträger 10 kann in Abstimmung mit der Masseelektrodenträgeranordnung 6 die Funkenlage festgelegt werden. Der Mittelelektrodenträger 10 wird auf die Basismittelelektrode 12 aufgeschoben, bis er bündig am Isolatorsockel 14 aufliegt. In dieser Position wird er mit der Basismittelelektrode im Bereich 11 verschweißt. Durch diese Anordnung sind der Mittelelektrodenträger 10 und die Basismittelelektrode 12 hochdrucksicher. Ein Auspressen aus dem Isolatorsockel der Basismittelelektrode bedingt durch den Motordruck ist nicht möglich, da der mit der Basismittelelektrode 12 verschweißte Mittelelektrodenträger 10 am Isolatorsockel 14 geschultert 14 ist. Die Schweißverbindung 11 zwischen Elektrodenträger und Elektrode wird durch das Verschweißen mit einem gepulsten Laser hergestellt. Es kann jedoch ebenfalls ein kontinuierlich arbeitender Laser (CW-Laser), das Elektronenstrahlschweißverfahren, ein Lötverfahren oder die Widerstandsschweißtechnik eingesetzt werden.

Die Schweißung 11 kann entlang der gesamten Länge der Basismittelelektrode 12 erfolgen wobei von außen also durch den Mittelelektrodenträger 10 auf die Basismittelelektrode 12 durchgeschweißt wird. Es können ein oder mehrere Punktschweißungen sowie ein oder mehrere Nahtschweißungen welche in der Längsachse bei Bedarf mehrfach am Umfang oder radial bei Bedarf mehrfach am Umfang angeordnet sein können.

Der Mittelelektrodenträger 10 ist so ausgelegt, daß er eine gute Gemischzugänglichkeit ermöglicht. Durch die erfindungsgemäße Ausführung ist ein leichtes Nachstellen möglich. Der Mittelelektrodenträger ist so ausgelegt, daß Mittelelektroden 8 mit einer Länge von größer 4 mm aufgeschweißt werden können. Bei der konkreten Erfindung beträgt die Kantenlänge der Mittelelektrode 8 6, 25 mm. Der Mittelelektrodenträger 10 ist mit 4 gesonderten Elektrodenfingern ausgelegt, auf welchen Edelmetallelektroden als Mittelelektroden 8 aufgeschweißt sind.

Die Mittelelektrodenanordnung 10 sind mit Edelmetallplättchen als Mittelelektroden 8 versehen, diese werden mittels Laser einseitig oder beidseitig mit dem Träger verschweißt. Die Schweißung ist so angebracht, daß an den Elektrodenseiten der Spalt verschlossen wird. Das heißt zwischen Edelmetallplättchen und Elektrodenträgerfingern besteht kein offener Spalt (oder Öffnung) durch welche Gas eintreten kann.

Als Mittelelektrodenträgerwerkstoff kommt im konkreten Fall Inco Alloy 600 (WNr. 2.4816) zum Einsatz. Als Alternativen können ebenfalls andere Nickelbasislegierungen oder Hochtemperaturedelstähle zum Einsatz kommen.

Bei den Mittelelektroden 8 kommen Plättchen mit den Abmessungen 6,25 x 2,0 x 0,5 mm (es können auch andere Abmessungen eingesetzt werden) zum Einsatz. Als Edelmetall können z.B. Pt Rh Legierungen (90/10, 95/5, 80/20, 75/25) verwendet werden.

## Patentansprüche

1. Zündkerze einer Brennkraftmaschine, insbesondere für den Einsatz bei Ottogasmotoren, mit einem Isolatorkörper (1), mit mindestens einer feststehenden Masseelektrodenträgeranordnung und mit mindestens einem feststehenden Mittelelektrodenträger, wobei ein zumindest ein Gehäuseoberteil (3) und ein Gehäuseunterteil (4) aufweisendes Zündkerzengehäuse den Isolatorkörper (1) zumindest teilweise umgibt, wobei zumindest der brennkammerseitige Teil des Isolatorkörpers (1) von dem Gehäuseunterteil (4) gemeinsam mit dem Gehäuseoberteil (3) druckfest, vorzugsweise vollständig, umfaßt ist, **dadurch gekennzeichnet, daß** das Gehäuseoberteil (3) und das Gehäuseunterteil (4) miteinander verschweißt sind.

2. Zündkerze nach Anspruch 1, **dadurch gekennzeichnet, daß** die einzelnen Teile (3,4) des Zündkerzengehäuses in ihrem Kontaktbereich (5) übereinandergeschoben sind.

3. Zündkerze nach Anspruch 1 oder 2, **dadurch gekennzeichnet, daß** das Gehäuseoberteil (3) und das Gehäuseunterteil (4) mittels Laser miteinander verschweißt sind.

4. Zündkerze nach einem der Ansprüche 1 bis 3, **dadurch gekennzeichnet, daß** der Isolatorkörper (1) mindestens eine, vorzugsweise sich über seinen gesamten Umfang erstreckende, Wulst (15) aufweist, die vorzugsweise in mindestens einem Kontaktbereich (5) von mindestens zwei Gehäuseteilen (3,4) angeordnet ist.

5. Zündkerze nach Anspruch 4, **dadurch gekennzeichnet, daß** das Gehäuseoberteil (3) und das Gehäuseunterteil (4) auf der Wulst (15) miteinander verschweißt sind.

6. Zündkerze nach einem der Ansprüche 1 bis 5, **dadurch gekennzeichnet, daß** mindestens ein Teil des Zündkerzengehäuses ein Gewinde (13) zum Einschrauben in einen Zylinderkopf aufweist.

7. Zündkerze nach einem der Ansprüche 1 bis 6, **dadurch gekennzeichnet, daß** die einzelnen Teile (3,4) des Zündkerzengehäuses aus elektrisch leitfähigem Material gefertigt und/oder die Verbindungen der einzelnen Teile (3,4) des Zündkerzengehäuses in ihrem jeweiligen Kontaktbereich (5) leitfähig ausgebildet sind.

8. Zündkerze nach einem der Ansprüche 1 bis 7, **dadurch gekennzeichnet, daß** die einzelnen Teile (3,4) des Zündkerzengehäuses vorzugsweise jeweils mindestens eine Abdichtung (2) gegen den Isolatorkörper (1) aufweisen.

9. Zündkerze nach einem der Ansprüche 1 bis 8, **dadurch gekennzeichnet, daß** die Masseelektrodenträgeranordnung (6) am Zündkerzengehäuse angeordnet ist und mindestens eine Masseelektrode (9) aufweist.

10. Zündkerze nach einem der Ansprüche 1 bis 9, **dadurch gekennzeichnet, daß** die Masseelektrodenträgeranordnung (6), vorzugsweise vier senkrecht zueinander angeordnete, flächige, vorzugsweise nach innen weisende, Masseelektroden (9) aufweist.

11. Zündkerze nach einem der Ansprüche 1 bis 10, **dadurch gekennzeichnet, daß** mindestens eine Masseelektrode (9) und/oder mindestens eine Masseelektrodenträgeranordnung (6) mit mindestens einem Teil (4) des Zündkerzengehäuses verschweißt und/oder in mindestens einen Teil (4) des Zündkerzengehäuses integriert ist.

12. Zündkerze nach einem der Ansprüche 1 bis 11, **dadurch gekennzeichnet, daß** mindestens eine, vorzugsweise vier, senkrecht zueinander angeordnete - flächige - vorzugsweise nach außen weisende - Mittelelektroden (8) am Mittelelektrodenträger (10) angeordnet ist (sind).

13. Verfahren zur Herstellung einer Zündkerze nach einem der Ansprüche 1 bis 12, **dadurch gekennzeichnet, daß** die einzelnen Gehäuseteile (3,4) des Zündkerzengehäuses einzeln gefertigt, über einen handelsüblichen Standardisolatorkörper (1) geschoben und/oder übereinander geschoben und verschweißt werden.

14. Verfahren nach Anspruch 13, **dadurch gekennzeichnet, daß** die Gehäuseteile (3, 4) mittels Laser miteinander verschweißt werden.

15. Verfahren nach Anspruch 13 oder 14, **dadurch gekennzeichnet, daß** der Mittelelektrodenträger (10) vorab gefertigt, bündig auf eine Basismittelelektrode (12) des Isolatorkörpers (1) bis zum Isolatorsockel (14) aufgeschoben und verschweißt wird.

16. Verfahren nach einem der Ansprüche 13 bis 15, **dadurch gekennzeichnet, daß** die Masseelektrodenträgeranordnung (6) mit mindestens einem Teil (4) des Zündkerzengehäuses verschweißt oder integriert in mindestens einen Teil (4) des Zündkerzengehäuses gefertigt wird.

## Claims

1. A spark plug of an internal combustion engine, in particular for use in Otto-cycle gas engines, with an insulator body (1), with at least one fixed ground electrode carrier arrangement and with at least one fixed central electrode carrier, wherein one spark plug housing having at least an upper housing portion (3) and a lower housing portion (4) encloses at least partly the insulator body, wherein at least the combustion chamber-side part of the insulator body (1) is, in particular completely, pressure-resistantly enclosed by the lower housing portion (4) jointly with the upper housing portion (3), **characterised in that** the upper housing portion (3) and the lower housing portion (4) are welded to each other.

2. A spark plug as set forth in claim 1 **characterized in that** the individual portions (3, 4) of the spark plug housing in their contact region (5) are pushed over one another.

3. A spark plug as set forth in claim 1 or 2 **characterized in that** the upper housing portion (3) and the lower housing portion (4) are welded to each other by means of a laser.

4. A spark plug as set forth in one of the claims 1 to 3 **characterized in that** the insulator body (1) has at least one bulge (15) which preferably extends over its entire periphery and which is preferably arranged in at least one contact region (5) of at least two housing portions (3, 4).

5. A spark plug as set forth in claim 4 **characterized in that** the upper housing portion (3) and the lower housing portion (4) are welded to each other on the bulge (15).

6. A spark plug as set forth in one of the claims 1 to 5 **characterized in that** at least one portion of the spark plug housing has a screwthread (13) for screwing into a cylinder head.

7. A spark plug as set forth in one of the claims 1 to 6 **characterized in that** the individual portions (3, 4) of the spark plug housing are made from electrically conductive material and/or the connections between the individual portions (3, 4) of the spark plug housing are adapted to be conductive in their respective contact region (5).

8. A spark plug as set forth in one of the claims 1 to 7 **characterized in that** the individual portions (3, 4) of the spark plug housing preferably each comprise at least one seal (2) in relation to the insulator body (1).

9. A spark plug as set forth in one of the claims 1 to 8 **characterized in that** the ground electrode carrier arrangement (6) is arranged on the spark plug housing and comprises at least one ground electrode (9).

10. A spark plug as set forth in one of the claims 1 to 9 **characterized in that** the ground electrode carrier arrangement (6) comprises, preferably four mutually perpendicularly arranged, flat, preferably inwardly facing, ground electrodes (9).

11. A spark plug as set forth in one of the claims 1 to 10 **characterized in that** at least one ground electrode (9) and/or at least one ground electrode carrier arrangement (6) is welded to at least one portion (4) of the spark plug housing and/or is integrated into at least one portion (4) of the spark plug housing.

12. A spark plug as set forth in one of the claims 1 to 11 **characterized in that** at least one, preferably four, mutually arranged perpendicularly - flat - preferably, outwardly facing - central electrode(s) (8) is (are) arranged on the central electrode carrier (10).

13. A process for producing a spark plug as set forth in one of the claims 1 to 12 **characterized in that** the individual portions (3, 4) of the spark plug housing are produced individually, pushed over a commercial standard insulator body (1) and/or pushed one over the other and welded to each other.

14. A process as set forth in claim 13 **characterized in that** the portions (3, 4) of the spark plug housing are welded to each other by means of a laser.

15. A process as set forth in claim 13 or 14 **characterized in that** the central electrode carrier (10) is produced first, pushed flush onto a base central electrode (12) of the insulator body (1) as far as the insulator base (14) and welded.

16. A process as set forth in one of the claims 13 to 15 **characterized in that** the ground electrode carrier arrangement (6) is welded to at least a portion (4) of the spark plug housing or produced integrated into at least a portion (4) of the spark plug housing.

## Revendications

1. Bougie d'allumage d'un moteur à combustion, en particulier pour une utilisation sur des moteurs à allumage commandé, pourvue d'un corps d'isolateur (1), d'au moins un dispositif fixe de support d'électrodes de masse et d'au moins un support fixe d'électrodes centrales, où un culot de bougie d'allumage présentant au moins une partie supérieure de culot (3) et une partie inférieure de culot (4) entoure le corps d'isolateur (1) au moins partiellement, où au moins la partie côté chambre de combustion du corps d'isolateur (1) est entourée par la partie inférieure de culot (4) conjointement avec la partie supérieure de culot (3) de façon résistante à la pression, de préférence entièrement, **caractérisée en ce que** la partie supérieure de culot (3) et la partie inférieure de culot (4) sont soudées l'une avec l'autre.

2. Bougie d'allumage selon la revendication 1, **caractérisée en ce que** les différentes parties (3, 4) du culot de bougie d'allumage sont vissées l'une au-dessus de l'autre dans leur zone de contact (5).

3. Bougie d'allumage selon la revendication 1 ou 2, **caractérisée en ce que** la partie supérieure de culot (3) et la partie inférieure de culot (4) sont soudées l'une avec l'autre par laser.

4. Bougie d'allumage selon l'une des revendications 1 à 3, **caractérisée en ce que** le corps d'isolateur (1) présente au moins un renflement (15), s'étendant de préférence sur toute sa périphérie, qui est disposé de préférence dans au moins une zone de contact (5) d'au moins deux parties de culot (3, 4).

5. Bougie d'allumage selon la revendication 4, **caractérisée en ce que** la partie supérieure de culot (3) et la partie inférieure de culot (4) sont soudées l'une avec l'autre sur le renflement (15).

6. Bougie d'allumage selon l'une quelconque des revendications 1 à 5, **caractérisée en ce qu'**au moins une partie du culot de bougie d'allumage présente un filetage (13) pour le vissage dans une culasse.

7. Bougie d'allumage selon l'une quelconque des revendications 1 à 6, **caractérisée en ce que** les différentes parties (3, 4) du culot de bougie d'allumage sont fabriquées à partir de matériau électroconducteur et/ou **en ce que** les liaisons entre les différentes (3, 4) parties du culot de bougie d'allumage sont conçues de façon à être conductrices dans leur zone de contact respective (5).

8. Bougie d'allumage selon l'une quelconque des revendications 1 à 7, **caractérisée en ce que** les différentes parties (3, 4) du culot de bougie présentent, de préférence chacune, au moins une étanchéité (2) par rapport au corps d'isolateur (1).

9. Bougie d'allumage selon l'une quelconque des revendications 1 à 8, **caractérisée en ce que** le dispositif de support d'électrodes de masse (6) est disposé sur le culot de bougie d'allumage et présente au moins une électrode de masse (9).

10. Bougie d'allumage selon l'une quelconque des revendications 1 à 9, **caractérisée en ce que** le dispositif de support d'électrodes de masse (6) présente des électrodes de masse (9), de préférence quatre disposées perpendiculairement les unes par rapport aux autres, plates, et de préférence dirigées vers l'intérieur.

11. Bougie d'allumage selon l'une quelconque des revendications 1 à 10, **caractérisée en ce qu'**au moins une électrode de masse (9) et/ou au moins un dispositif de support d'électrodes de masse (6) sont soudés avec au moins une partie (4) du culot de bougie d'allumage et/ou sont intégrés dans au moins une partie (4) du culot de bougie d'allumage.

12. Bougie d'allumage selon l'une quelconque des revendications 1 à 11, **caractérisée en ce qu'**au moins une électrode centrale (8), de préférence les quatre disposées à angle droit les unes par rapport aux autres, plates, de préférence dirigées vers l'extérieur, est (sont) disposée(s) sur le support d'électrodes centrales (10).

13. Procédé pour la fabrication d'une bougie d'allumage selon l'une quelconque des revendications 1 à 12, **caractérisé en ce que** les différentes parties (3, 4) du culot de bougie sont fabriquées individuellement, glissées par-dessus un corps d'isolateur standard (1) classique et/ou sont glissées les unes au-dessus des autres et soudées.

14. Procédé selon la revendication 13, **caractérisé en ce que** les parties du culot (3, 4) sont soudées l'une avec l'autre par laser.

15. Procédé selon la revendication 13 ou 14, **caractérisé en ce que** le support d'électrodes centrales (10) est fabriqué auparavant, est enfilé en affleurement sur une électrode centrale de base (12) du corps d'isolateur (1) jusqu'au socle d'isolateur (14) et est soudé.

16. Procédé selon l'une quelconque des revendications 13 à 15, **caractérisé en ce que** le support d'électrodes de masse (6) est soudé avec au moins une partie (4) du culot de bougie ou est fabriqué de façon intégrée dans au moins une partie (4) du culot de bougie.
